# FASCICULE DE BREVET EUROPEEN

(11) **EP 0 876 961 B1**
(45) Date de publication et mention de la délivrance du brevet: **03.04.2002**
(21) Numéro de dépôt: 98201326.0
(22) Date de dépôt: 23.04.1998
(51) Int. Cl.: B65D 1/24

(54) **Casier à bouteilles**
Flaschenkasten
Bottle crate

(30) Priorité: 29.04.1997 BE 9700390
(43) Date de publication de la demande: 11.11.1998
(73) Titulaire: D.W. PLASTICS, naamloze vennootschap, 3740 Bilzen-Beverst (BE)
(72) Inventeur: Isenborghs, Francis Jean Noel, 1350 Jauche (BE)
(74) Mandataire: Debrabandere, René

(56) Documents cités:
- WO-A-93/24797
- DE-A- 2 915 981
- DE-U- 8 809 039
- DE-U- 9 005 618
- DE-U- 9 408 246

## Description

La présente invention concerne un casier à bouteilles, appelé également harasse, qui comprend un fond, des parois latérales dressées et des éléments de séparation dressés qui forment des compartiments pour des bouteilles, le casier étant muni d'au moins un petit bac situé à l'extérieur des compartiments précités destinés à des bouteilles.

Pour stimuler la vente de boissons, on offre comme cadeau lors de l'achat d'un casier à bouteilles, toutes sortes de petits objets utilitaires, de gadgets et/ou de bricoles, par exemple des dessous-de-bouteille ou analogues ou encore des CD.

Dans les casiers existant à l'heure actuelle, on ne prévoit aucun espace spécifique pour des objets ou des gadgets de ce type, si bien que ces derniers sont simplement placés par-dessus les bouteilles en y étant éventuellement collés à l'aide d'un ruban adhésif.

Ainsi, on peut facilement les retirer du casier et, surtout dans les grandes surfaces et dans les commerces de boissons à grande échelle, ils disparaissent souvent avant qu'un consommateur n'achète le casier ou bien ils sont endommagés.

DE-U-94.08.246 divulgue un casier du genre mentionné ci-avant et comprenant ou bien un petit bac fixe, formé dans un coin du casier ou bien un petit bac détachable suspendu dans un coin du casier. Dans les deux cas le petit bac forme une colonne verticale de section limitée ne pouvant pas contenir des gadgets ou autres objets qui sont plus grands que des capsules. Des dimensions plus grandes ne sont pas possibles sans perdre l'espace pour une bouteille ou sans agrandir le casier.

Le casier selon DE-U-90.05.618, comprend également un bac pour les capsules. Ce bac peut être formé à l'extérieur du casier, augmentant donc les dimensions extérieures de ce dernier. Dans d'autres formes de réalisation, ce bac est formé ou monté sur un socle dans l'espace entre quatre bouteilles, dans quel cas ce bac a des dimensions réduites juste pour recevoir des capsules.

DE-U-88.09.039 décrit également un casier comprenant un conteneur, en particulier un sac en papier, pour recevoir les capsules enlevées par un décapsuleur monté dans la paroi du casier.

Aucun des casiers connus susdits ne sont donc pourvus d'un bac apte à recevoir des objets plus grands que des capsules.

L'invention a pour objet de remédier à ces inconvénients et de créer un casier à bouteilles qui offre un plus grand nombre de possibilités telles que le fait de pouvoir offrir en toute sécurité des gadgets ou d'autres objets, et/ou la possibilité de récolter des capsules ou analogues.

Cet objet est réalisé conformément à l'invention par le fait qu'il possède une poignée centrale sous la forme d'un étrier inversé, le petit bac étant disposé entre les branches de cette poignée.

Ce petit bac peut être utilisé aussi bien pour y insérer des objets à fournir aux utilisateurs que pour récolter des déchets tels que des capsules.

Des casiers ayant une poignée centrale sont connus, par exemple de DE-A-29.15.981, mais ces casiers ne comprennent pas de petit bac.

Selon l'invention, le petit bac possède de préférence un sommet ouvert.

Le petit bac peut être un élément séparé qui est inséré, de préférence de manière amovible, dans un espace délimité entre les branches de la poignée par deux parois dressées, s'étendant en direction longitudinale et constituées par des éléments de séparation.

Dans le but de mieux indiquer les caractéristiques de l'invention, on représente ci-après, à titre d'exemple, sans aucun caractère limitatif, une forme de réalisation préférée d'un casier à bouteilles selon l'invention en se référant aux dessins annexés dans lesquels:
la figure 1 représente une vue en perspective d'un casier à bouteilles selon l'invention, comprenant un petit bac amovible, avant l'insertion de ce dernier;
la figure 2 représente une vue prise le long de la ligne II-II en figure 1, dans l'état dans lequel le petit bac a été inséré;
la figure 3 représente une vue prise le long de la ligne III-III en figure 1, dans l'état dans lequel le petit bac a été inséré;
la figure 4 représente une vue prise le long de la ligne IV-IV en figure 2;
la figure 5 représente une vue en perspective d'une autre forme de réalisation possible d'un petit bac pour un casier à bouteilles selon l'invention;
la figure 6 représente une vue prise le long de la ligne VI-VI en figure 5;
la figure 7 représente une vue prise le long de la ligne VII-VII en figure 6.

La harasse pour bouteilles représentée dans les figures 1 à 4 est réalisée en une matière synthétique et elle comprend un fond rectangulaire 1 obtenu via un cloisonnage, et quatre parois latérales dressées 2, plus précisément deux parois latérales s'étendant en direction longitudinale et deux parois latérales s'étendant en direction transversale, qui peuvent être réalisées sous forme de doubles parois et/ou qui peuvent être munies de colonnes de renforcement.

La harasse pour bouteilles est subdivisée en compartiments 4 pour des bouteilles 5 via des éléments de séparation 3 dressés sur le fond 1. Ces éléments de séparation 3 peuvent être des tenons ou ce que l'on appelle des broches, mais dans l'exemple représenté, il s'agit de cloisons.

Au fond 1 et/ou aux éléments de séparation 3, se raccorde une poignée 6 qui est disposée au milieu de l'espace interne de la harasse pour bouteilles. Cette poignée 6 se présente sous la forme d'un étrier inversé qui s'étend dans un plan de symétrie longitudinal de la harasse, par conséquent en direction verticale et parallèlement à une paroi latérale 2 s'étendant en direction longitudinale, et qui aboutit légèrement en dessous du bord supérieur de la harasse pour bouteilles.

En dessous de la poignée 6, on ne peut bien entendu pas placer de bouteilles, si bien qu'à cet endroit, des éléments de séparation 3 ne sont pas nécessaires. En outre, pour des raisons liées à la technique de moulage par injection, l'espace 7 ménagé en dessous de la poignée 6 doit être libre et, de plus, être ouvert dans sa partie inférieure.

Par conséquent, en dessous de la poignée 6, un espace libre 7 subsiste, qui débouche dans sa partie inférieure sur une ouverture pratiquée dans le fond 1.

Dans l'exemple représenté, cet espace 7 forme un boîtier plat. A ses extrémités, cet espace 7 est délimité par les bords inférieurs des branches de la poignée 6 en forme d'étrier et cet espace est limité latéralement de part et d'autre par une paire de cloisons se raccordant l'une à l'autre et orientées parallèlement aux parois latérales 2 s'étendant en direction longitudinale.

Ces paires de cloisons forment ainsi les parois latérales dressées 9 de l'espace 7, s'étendant en direction longitudinale. Par le fait que chacune des cloisons possède un bord supérieur évidé, les parois latérales précitées 9 présentent, dans leur partie médiane, face à une cloison transversale, un sommet tel que représenté entre autres en figure 4.

Conformément à l'invention, un petit bac 6 ouvert dans sa partie supérieure vient s'insérer de manière amovible dans l'espace 7.

Ce petit bac 10, qui est réalisé de préférence également en une matière synthétique, forme un boîtier plat et possède une section transversale approximativement rectangulaire dont la largeur correspond à l'écartement entre les parois latérales 9 et dont la longueur correspond approximativement à l'écartement entre les parties inférieures de la poignée 6.

La hauteur du petit bac 10 est supérieure à la hauteur des sommets des parois latérales 9.

Ce petit bac 10 comporte ainsi un fond 11 qui est muni d'ouvertures 12, deux petites parois latérales dressées 13 s'étendant en direction transversale et deux parois latérales plus larges 14, pratiquement rectangulaires et planes, s'étendant en direction longitudinale.

Les deux parois latérales 14 sont munies, à la même hauteur, sur leurs côtés externes, d'arêtes saillantes qui sont réalisées, dans l'exemple représenté, par des nervures 15 qui permettent l'encliquetage du petit bac 10 dans l'espace 7 et qui, lorsque le petit bac 10 se trouve dans sa position normale dans l'espace 7, sont disposées juste au-dessus des bords supérieurs des parois latérales 9, comme représenté dans les figures 3 et 4.

Ces nervures 15 peuvent former, comme représenté, un V inversé dont la forme épouse celle du sommet des parois latérales 9.

Juste au-dessus des petites parois transversales 13 du petit bac 10, lorsque ce dernier se trouve dans sa position précitée, les deux branches de la poignée 6 en forme d'étrier s'épaississent en se rapprochant l'une de l'autre, si bien que l'on obtient des butées pour le petit bac 10.

Ainsi, le petit bac 10 ne peut être retiré par le haut hors de l'espace 7.

Par conséquent, l'insertion du petit bac 10 doit avoir lieu via le côté inférieur à travers l'ouverture 8 pratiquée dans le fond 1.

Le petit bac 10 est inséré à travers cette ouverture 8, avec son ouverture dirigée vers le haut, comme indiqué par la flèche F1 en figure 1, jusqu'à ce que les nervures 15 viennent s'encliqueter par-dessus les bords supérieurs des parois latérales 9 de l'espace 7. Lors de l'insertion, les parois latérales 14 de ce petit bac 10, s'étendant en direction longitudinale, vont subir une légère déformation élastique temporaire jusqu'à ce que les nervures 15 se retrouvent au-dessus des parois latérales 9.

Pour retirer le petit bac 10, on doit procéder de la manière inverse. Ce petit bac 10 est légèrement resserré par pincement dans sa partie supérieure et est retiré par le bas.

Le petit bac 10 peut être utilisé pour toutes sortes d'objets, par exemple pour la collecte de capsules, le petit bac 10 étant vidé ou remplacé par un nouveau petit bac dans l'installation de lavage de la brasserie. Grâce aux ouvertures 12 pratiquées dans le fond 11, de l'eau ne séjourne pas dans le petit bac au cours du lavage de la harasse.

Dans le petit bac 10, on peut également placer des gadgets ou des petits cadeaux ou encore de la documentation ou analogues que l'on offre aux consommateurs.

En particulier, on peut insérer dans le petit bac 10 un CD. Grâce à la poignée 6, ce CD ne peut être en pratique retiré du petit bac 10. Le petit bac 10 contenant le CD ne peut être retiré que via le fond 1, ce qui peut difficilement être réalisé sans être vu dans un magasin.

Lorsque le petit bac 10 est destiné à contenir un CD 16, il peut être réalisé comme représenté dans les figures 5 à 7, le petit bac 10 lui-même pouvant servir d'élément d'un porte-CD modulable.

La section transversale horizontale du petit bac 10 est légèrement différente de telle sorte que la première paroi latérale 14, s'étendant en direction longitudinale, est munie, le long de ses bords dressés, d'un retrait 17, qui forme une petite rainure, tandis que l'autre paroi latérale 14 s'étendant en direction longitudinale est munie le long de ses bords dressés d'une nervure correspondante 18 présentant à son extrémité un épaississement dont la forme épouse celle de la petite rainure.

Les ouvertures 10 pratiquées dans le fond 11 du petit bac 10 peuvent être omises; dans ce cas, uniquement sur une seule paroi latérale 14, on prévoit des nervures 5, plus précisément deux nervures inclinées 15 à la place d'une seule nervure en V, et en dessous, une nervure horizontale qui, lorsque les nervures précitées viennent s'encliqueter par-dessus une paroi latérale 9, est située contre le bord supérieur d'un évidement pratiqué dans cette paroi latérale 9.

Les nervures 18 d'un petit bac 10 peuvent venir s'encliqueter dans les retraits 17 ou bien les nervures et les retraits peuvent coulisser l'un dans l'autre dans leur direction longitudinale.

Sur le côté de l'extrémité ouverte du petit bac 10, les deux nervures 18 sont reliées l'une à l'autre par un bord 19 qui s'étend le long de cette extrémité ouverte et qui forme une butée lors du coulissement mutuel des nervures 18 et des retraits 17.

Ce coulissement mutuel ou cet encliquetage a lieu bien entendu après avoir retiré les petits bacs 10 des harasses pour bouteilles. Par la suite, les petits bacs 10 sont normalement placés à l'horizontale, avec leur extrémité ouverte orientée vers l'avant, et sont superposés jusqu'à ce que l'on obtienne une tour, comme représenté dans les figures 6 et 7 dans lesquelles on représente, à l'aide d'une ligne en points et en traits, un second petit bac 10 fixé à un premier.

Le bac 10 représente une valeur ajoutée pour la harasse pour bouteilles et permet d'offrir d'une manière simple des gadgets ou d'autres objets de manière conjointe ou non avec le petit bac 10, ces gadgets ou ces objets étant protégés par le petit bac 10.

La présente invention n'est limitée en aucune façon à la forme de réalisation décrite ci-dessus et représentée dans les figures; une harasse pour bouteilles de ce type peut être réalisée dans différentes variantes sans sortir du cadre de l'invention tel que défini par les revendications.

En particulier, les parois dressées du petit bac 10 ne doivent pas nécessairement être pleines ou planes. Elles peuvent également être munies d'ouvertures.

Le petit bac 10 ne doit pas nécessairement venir s'encliqueter entre des parois dressées. Il pourrait également y être collé ou accroché.

Dans le cas où le petit bac est utilisé pour contenir un gadget ou un objet, on pourra appliquer un couvercle sur le petit bac ouvert dans sa partie supérieure.

## Revendications

1. Casier à bouteilles, qui comprend un fond (1), des parois latérales dressées (2) et des éléments de séparation dressés (3) qui forment des compartiments (4) pour des bouteilles (5), le casier étant muni d'au moins un petit bac (10) situé à l'extérieur des compartiments précités (4) destinés à des bouteilles (5), **caractérisé en ce qu'**il possède une poignée centrale (6) sous la forme d'un étrier inversé, le petit bac (10) étant disposé entre les branches de cette poignée (6).

2. Casier à bouteilles selon la revendication 1, **caractérisé en ce que** le petit bac (10) possède un sommet ouvert.

3. Casier à bouteilles selon l'une quelconque des revendications précédentes, **caractérisé en ce que** le petit bac (10) est un élément séparé qui est inséré dans un espace (7) délimité entre les branches de la poignée par deux parois dressées (9), s'étendant en direction longitudinale et constituées par des éléments de séparation (3).

4. Casier à bouteilles selon la revendication 3, **caractérisé en ce que** le petit bac (10) est inséré de manière amovible dans l'espace (7).

5. Casier à bouteilles selon la revendication 4, **caractérisé en ce que** le petit bac (10) est encliqueté.

6. Casier à bouteilles selon la revendication 4 ou 5, **caractérisé en ce que** le petit bac (10) comprend des arêtes ou des nervures (15) faisant saillie par rapport aux deux parois latérales (14), qui peuvent venir s'encliqueter par-dessus le bord supérieur des parois latérales dressées précitées (9) s'étendant en direction longitudinale.

7. Casier à bouteilles selon l'une quelconque des revendications 4 à 6, **caractérisé en ce que** le petit bac (10) forme un boîtier plat et possède, sur ses deux parois latérales (14), des éléments complémentaires (17 et 18) orientés en hauteur, qui permettent d'obtenir une liaison par coulissement ou par encliquetage de la première paroi latérale (14) d'un petit bac (10) avec l'autre paroi latérale d'un deuxième petit bac (10).

8. Casier à bouteilles selon la revendication 7, **caractérisé en ce qu'**une paroi latérale (14) du petit bac (10) est munie d'un retrait (17) le long des deux bords dressés, tandis que l'autre paroi latérale (14) est munie de deux nervures (18) venant s'insérer dans les retraits (17).

## Patentansprüche

1. Flaschenkasten, umfassend einen Boden (1), aufrecht stehende Seitenwände (2) und aufrecht stehende Trennelemente (3), die Fächer (4) für Flaschen (5) bilden, wobei der Kasten mit mindestens einem kleinen Behälter (10) versehen ist, der sich außerhalb der besagten, für die Flaschen (5) bestimmten Fächer (4) befindet, **dadurch gekennzeichnet, dass** er einen zentralen Handgriff (6) in Form eines umgekehrten Bügels besitzt, wobei der kleine Behälter (10) zwischen den Armen dieses Handgriffs (6) angeordnet ist.

2. Flaschenkasten gemäß Anspruch 1, **dadurch gekennzeichnet, dass** der kleine Behälter (10) eine offene Oberseite besitzt.

3. Flaschenkasten gemäß einem der vorgenannten Ansprüche, **dadurch gekennzeichnet, dass** der kleine Behälter (10) ein separates Element ist, das in einen zwischen den Armen des Handgriffs durch zwei aufrecht stehende Wände (9) begrenzten Raum (7) eingesetzt wird, welche Wände sich in Längsrichtung erstrecken und aus Trennelementen (3) bestehen.

4. Flaschenkasten gemäß Anspruch 3, **dadurch gekennzeichnet, dass** der kleine Behälter (10) abnehmbar in den Raum (7) eingesetzt wird.

5. Flaschenkasten gemäß Anspruch 4, **dadurch gekennzeichnet, dass** der kleine Behälter (6) eingerastet ist.

6. Flaschenkasten gemäß Anspruch 4 oder 5, **dadurch gekennzeichnet, dass** der kleine Behälter (6) Anschläge oder Rippen (15) umfasst, die in Bezug zu zwei Seitenwänden (14) vorspringen, die sich über der Oberkante der vorgenannten aufrecht stehenden, sich in Längsrichtung erstreckenden Seitenwände (9) einrasten lassen.

7. Flaschenkasten gemäß einem der Ansprüche 4 bis 6, **dadurch gekennzeichnet, dass** der kleine Behälter (10) einen flachen Köcher bildet und an seinen beiden Seitenwänden (14) in Höhenrichtung ausgerichtete komplementäre Elemente (17 und 18) besitzt, die eine Gleit- oder Einrastverbindung der ersten Seitenwand (14) eines kleinen Behälters (10) mit der anderen Seitenwand eines zweiten kleinen Behälters (10) gestatten.

8. Flaschenkasten gemäß Anspruch 7, **dadurch gekennzeichnet, dass** eine Seitenwand (14) des kleinen Behälters (10) mit einem einspringenden Abschnitt (17) entlang der beiden aufrecht stehenden Kanten versehen ist, während die andere Seitenwand (14) mit zwei Rippen (18) versehen ist, die in die einspringenden Abschnitte (17) passen.

## Claims

1. Bottle crate, comprising a bottom (1), standing side walls (2) and standing separation elements (3) forming compartments (4) for bottles (5), whereby the crate is provided with at least one small container (10) situated outside of said compartments (4) destined for the bottles (5), **characterized in that** it comprises a central handle (6) in the shape of a reversed bow, whereby the small container (10) is situated between the legs of said handle (6).

2. Bottle crate according to claim 1, **characterized in that** the small container (10) has an open top side.

3. Bottle crate according to any of the preceding claims, **characterized in that** the small container (10) is a separate element which is inserted into a space (7) which, between the legs of the handle, is delimited by two standing walls (9) which extend in longitudinal direction and consist of separation elements (3).

4. Bottle crate according to claim 3, **characterized in that** the small container (10) is inserted into the space (7) in a removable manner.

5. Bottle crate according to claim 4, **characterized in that** the small container (6) is snapped-on.

6. Bottle crate according to claim 4 or 5, **characterized in that** the small container (6) comprises stops or ribs (15) which protrude in respect to the two side walls (14), which can be snapped over the upper edge of said standing side walls (9) extending in longitudinal direction.

7. Bottle crate according to any of the claims 4 to 6, **characterized in that** the small container (10) forms a flat hollow element and, at its two side walls (14), comprises upwardly directed complementary elements (17 and 18) which allow for a sliding or snap-on connection of the first side wall (14) of a small container (10) with the other side wall of a second small container (10).

8. Bottle crate according to claim 7, **characterized in that** a side wall (14) of the small container (10) is provided with a recess (17) along both standing edges, whereas the other side wall (14) is provided with two ribs (18) which fit into the recesses (17).
